# EUROPÄISCHE PATENTSCHRIFT

(11) **EP 0 226 810 B1**
(45) Veröffentlichungstag und Bekanntmachung des Hinweises auf die Patenterteilung: **26.07.1989**
(21) Anmeldenummer: 86115856.6
(22) Anmeldetag: 14.11.1986
(51) Int. Cl.: B65B 61/02, B41F 31/00

(54) **Verpackungsmaschine**
Packaging machine
Machine d'emballage

(30) Priorität: 20.12.1985 DE 3545516
(43) Veröffentlichungstag der Anmeldung: 01.07.1987
(73) Patentinhaber: MULTIVAC SEPP HAGGENMÜLLER KG, D-87787 Wolfertschwenden (DE)
(72) Erfinder: Natterer, Johann, D-8945 Legau (DE)
(74) Vertreter: Prüfer, Lutz H., Dipl.-Phys.

(56) Entgegenhaltungen:
- EP-A- 0 163 808
- DE-A- 3 217 176

## Beschreibung

Die Erfindung betrifft eine Verpackungsmaschine nach dem Oberbegriff des Patentanspruches 1.

Aus der DE-A-3 217 176 ist eine auch in einer Verpackungsmaschine eingesetzte Druckeinrichtung mit den Merkmalen des Oberbegriffes des Patentanspruches 1 bekannt. Ferner ist aus der DE-A-3 506 970 eine Druckeinrichtung für Verpackungsmaterial bekannt, welche Tinte verwendet, die unter dem Einfluß von Wärme flüssig wird. Es ist ein Heizblock mit einer Heizkammeröffnung vorgesehen, welcher ein färbendes Teil im wesentlichen umgibt. Aus der EP-A-0 163 808 ist eine Druckeinrichtung zur Verwendung mit einer Tinte bekannt, die bei normaler Zimmertemperatur fest und bei erhöhter Temperatur flüssig ist. Die Vorrichtung umfaßt ein rotierendes Druckteil mit ein oder mehreren Druckelementen, eine Tintenrolle zum Einfärben der Druckelemente mit Tinte und eine einstückig ausgebildete Strahlungsheizung, die die Tintenrolle umgibt und diese und die Druckelemente auf der notwendigen erhöhten Temperatur hält.

Aufgabe der Erfindung ist es, eine Verpackungsmaschine nach dem Oberbegriff des Patentanspruches 1 mit einer mit Farbrollen mit besonders langer Lebensdauer arbeitenden Druckeinrichtung zu schaffen, bei der der Antrieb für derartige Farbrollen einfach ausgebildet sein soll.

Diese Aufgabe wird durch die in Patentanspruch 1 gekennzeichnete Verpackungsmaschine gelöst. Weiterbildungen der Erfindung sind in den Unteransprüchen gekennzeichnet.

Weitere Zweckmäßigkeiten ergeben sich aus der Beschreibung eines Ausführungsbeispieles anhand der Figuren. Von den Figuren zeigen:
Fig. 1 eine schematische Seitenansicht der Verpackungsmaschine mit weggelassener Seitenwand;
Fig. 2 einen Schnitt entlang der Linie 11-11 in vergrößertem Maßstab und
Fig. 3 einen Schnitt entlang der Linie 111-111 in Fig. 2 in vergrößertem Maßstab.

Die Verpackungsmaschine 1 weist einen Maschinenrahmen 2, eine von diesem getragene Formstation 3 und eine Versiegelungsstation 4 auf. Eine Unterfolie 5 wird von einer Vorratsrolle 6 abgezogen und taktweise jeweils zwischen den Arbeitstakten der Stationen 3 und 4 vorwärtsbewegt: In der Formstation 3 werden Behälter 7 geformt, die nach dem Befüllen der Versiegelungsstation 4 zugeführt werden. Von einer zweiten Vorratsrolle 8 wird eine Oberfolie 9 abgezogen und über eine Umlenkrolle 10 über die Behälter 7 geführt, von wo aus die Oberfolie in die Versiegelungsstation 4 zum Verschließen der Behälter geführt wird.

Auf dem Weg der Oberfolie von def Vorratsroiie 8 zu der Umlenkrolle 10, also vor dem Weg der Oberfolie in die Versiegelungsstation 4 hinein ist eine Druckeinrichtung 11 vorgesehen.

Die Druckeinrichtung umfaßt einen Rahmen 12, der mit dem Maschinenrahmen 2 verbunden ist. Der Rahmen 1 2trägt zwei in einem Abstand voneinander angeordnete, sich in einer Richtung senkrecht zu der durch die Druckeinrichtung hindurchzuführenden Oberfolie 9 erstreckende Führungsstangen 13, 14, auf denen ein parallel zu der Oberfolienbahn angeordneter Querbalken 15 verschiebbar angeordnet ist. Der Querbalken trägt auf seiner der Oberfolie zugewandten Seite eine Heizeinrichtung 16 mit daran befestigten Drucktypen 17, 18, 19. Die Drucktypen sind als Klischees ausgebildet und sind auf der der Oberfolie 9 zugewandten Seite und parallel zu der Oberfläche der Oberfolie ausgerichtet angeordnet und so mit der Heizeinrichtung 16 verbunden, daß sie auf eine vorbestimmte Temperatur von vorzugsweise zwischen etwa 130 und 150°C aufheizbar sind. Der seitliche Abstand der Drucktypen 17, 18, 19 ist in Abhängigkeit von der Größe und Anzahl der in eine Richtung quer zur Vorschubrichtung der Maschine nebeneinander angeordneten Packungen so gewählt, daß der Aufdruck für jede der Packungsreihen erfolgt. Wie aus Fig. 2 ersichtlich ist, haben die Drucktypen zueinander einen Abstand.

Ferner ist parallel zu der durch die Druckeinrichtung geführten Oberfolie 9 auf der den Drucktypen gegenüberliegenden Seite und parallel zur Oberfolie 9 eine Widerlagerplatte 20 vorgesehen, an die während des Druckens die Oberfolie durch das Einwirken der Drucktypen 17, 18, 19 angelegt wird.

Es ist ein Antrieb 21 in Form einer Kolben-Zylinder-Einrichtung vorgesehen. Der Zylinder derselben ist mit dem Rahmen 12 fest verbunden. Die Kolbenstange ist mit dem Querbalken 15 fest verbunden. Der Antrieb ist so ausgerichtet, daß er über den Querbalken 15 die Drucktypen in die in Fig. 2 gezeigte zurückgezogene Stellung bzw. in die Druckstellung, in der die Drucktypen die Oberfolie gegen das Widerlager 20 drücken, in Abhängigkeit von einer Steuerung hin- und herbewegt.

In einem rechten Winkel zu den Führungsstangen 13, 14 und parallel zu der Ebene der Oberfolie 9 sind zwei weitere Führungsstangen 22, 23 angeordnet und seitlich von dem Rahmen 12 gehalten. Auf diesen ist ein hin- und herschiebbares Gehäuse 24 angeordnet. Das Gehäuse umfaßt einen Sockel 25. In dem Sockel sind zwei waagerechte Bohrungen vorgesehen, durch die die beiden Führungsstangen 22, 23 hindurchgehen, und deren Durchmesser so gewählt ist, daß der Sockel auf den Führungsstangen frei gleitet. Ferner weist der Sockel eine senkrechte Mittenbohrung mit Kugellagern 26, 27 an jedem Ende der Bohrung auf. Darüber hinaus sind die Enden der Kette 36, die parallel zur Richtung der Führungsstangen 22, 23 verläuft, fest mit dem Sockel 25 verbunden.

Auf der Oberseite weist der Sockel ein als Heizkammer 29 ausgebildetes Gehäuse auf, welches lediglich auf der den Drucktypen zugewandten Seite eine sich vertikal erstreckende Öffnung 30 aufweist.

Der Innenraum der Heizkammer 29 ist im wesentlichen zylindrisch ausgebildet und so groß, daß eine Farbrolle 31 gerade hineinpaßt. Die Farbrolle 31 ist auf einem Rollendorn 32 aufgebracht und besteht aus Schaumstoff, der mit Druckfarbe getränkt ist. Die Druckfarbe ist so ausgebildet, daß sie bei Umgebungstemperatur fest ist und nicht färbt. Bei einer Erwärmung auf eine Temperatur oberhalb der Umgebungstemperatur und vorzugsweise in der Grö- βenordnung von 130 bis 150°C erweicht der Farbstoff und wird bei Kontakt mit Drucktypen an diese abgegeben.

Die Farbrolle ist durch einen mit dem Rollendorn 32 verbundenen Achsfortsatz 34 in die vertikale Bohrung des Sockels 25 eingestreckt und wird in den Kugelagern 26, 27 geführt. An dem der Rolle abgewandten Ende des Achsfortsatzes ist ein Kettenrad 35 vorgesehen, welches drehfest mit dem Achsfortsatz 34 verbunden ist.

Die Heizkammer 29 wird über eine Regeleinrichtung auf eine voreingestellte Temperatur von vorzugsweise ca. 130 bis 150°C erwärmt.

Parallel zu den Führungsstangen 22, 23 ist eine Endlos-Antriebskette 36 vorgesehen. Diese ist über zwei an den gegenüberliegenden Seiten des Rahmens 12 vorgesehene Kettenräder 37, 38 geführt. Das Kettenrad 38 ist über einen Motor 39 antreibbar. Die Antriebskette ist so mit dem Sockel verbunden, daß bei Bewegung der Antriebskette das Gehäuse 24 und damit die Farbfolie 31 mitgenommen und zwischen den beiden Seitenwänden des Rahmens in Richtung des Pfeiles 40 hin- und herbewegt wird.

Ferner ist eine zweite Antriebskette 41 vorgesehen, die über vier sich parallel zu der Achse der Farbrolle 31 erstreckende Umlenkzahnräder 42 - 45 geführt ist. Die zweite Antriebskette ist so ausgerichtet, daß sie sich mit dem Zahnrad 35 in Eingriff befindet. Die zweite Antriebskette ist über einen Motor 46 antreibbar.

Im Betrieb wird zunächst die Oberfolie in der in Fig. 2 gezeigten Weise zwischen den Drucktypen und der Widerlagerplatte, die vorzugsweise aus einem Elastomer gebildet ist, hindurchgeführt.

Bei eingeschalteter Heizung wird über den Motor 46 und die Antriebskette 41 die Farbrolle fortlaufend gedreht, so daß ständig eine gleichmäßige Erwärmung erfolgt. Zum Einfärben der Drucktypen wird der Motor 46 abgeschaltet, und gleichzeitig wird der Motor 39 angeschaltet. Dadurch wird die Farbwalze an den Klischees entlanggefahren, wobei durch die jetzt als Zahnstange wirkende Antriebskette 41 die Farbrolle ständig gedreht wird. Die Farbrolle rollt über die Drucktypen bzw. Druckklischees und gibt die Druckfarbe an diese ab. Sobald die Farbrolle in der zweiten Endlage ist und somit die Drucktypen eingefärbt sind, wird der Motor 39 abgestellt, und der Motor 46 wird eingestellt. Gleichzeitig werden die Drucktypen über den Antrieb 21 in Richtung des Pfeiles 47 gegen die Oberfolie gepreßt, wodurch die Farbe auf die Oberfolie übertragen wird. Da die Oberfolie nicht erwärmt ist, ist die auf sie übertragene Farbe sofort wischfest. Anschließend erfolgt der nächste Takt.

## Patentansprüche

1. Verpackungsmaschine (1) zum Verpacken in aus Materialbahn (9) gebildeten Packungen mit einer Druckeinrichtung (11) mit Drucktypen (17, 18, 19) zum Bedrucken der Materialbahn (9), die zwischen einer einen Abstand zu der Materialbahn (9) aufweisenden Ruhestellung und einer Arbeitsstellung hin-und herbewegbar ist, einer Farbrolle (31) und einem Antrieb zum Bewegen der Farbrolle (31) quer zu den Drucktypen (17, 18, 19) und zum Auftragen von Farbe auf dieselben, dadurch gekennzeichnet, daß die Farbrolle (31) so ausgebildet ist, daß Farbe nur bei einer Erwärmung der Farbrolle (31) auf eine über Zimmertemperatur liegende Temperatur auf die Drucktypen (17, 18, 19) abgegeben wird, daß die Farbrolle (31) in einem sie wenigstens teilweise umgebenden Gehäuse (24) angeordnet ist, welches beheizbar ist und welches zusammen mit der Farbrolle (31) hin- und herbewegbar ist, und daß eine Antriebseinrichtung (36, 39) zum Bewegen des die Farbrolle (31) tragenden Gehäuses (24) sowie eine die Farbrolle (31) in Rotation versetzende Kette (41) vorgesehen ist, die mit einem Kettenrad (35) zum Drehen der Farbrolle (31) in Ruhestellung des Gehäuses (24) zusammenwirkt und die bei Bewegung des Gehäuses (24) eine Relativbewegung zu diesem ausführt.

2. Verpackungsmaschine nach Anspruch 1, dadurch gekennzeichnet, daß das Gehäuse (24) einen Dorn (32) zur Aufnahme der Farbrolle (31) aufweist, der in dem Gehäuse (24) drehbar gelagert ist.

3. Verpackungsmaschine nach Anspruch 1 oder 2, dadurch gekennzeichnet, daß die Kette (41) bei sich bewegendem Gehäuse (24) stillsteht und so eine Drehung der Farbrolle (31) bewirkt.

4. Verpackungsmaschine nach einem der Ansprüche 1 bis 3, dadurch gekennzeichnet, daß eine Heizung zum Erwärmen der Drucktypen (17,18,19) vorgesehen ist.

## Claims

1. Packaging machine (1) for packing in packages formed from a material web (9), with a printing device (11) with printing type (17, 18, 19) for printing the material web (9), which can be moved to and fro between an inoperative position at a distance from the material web (9) and a working position, an ink roller (31 ) and a drive for moving the ink roller (31) transversely to the printing type (17, 18, 19) and for applying ink to the latter, characterised in that the ink roller (31) is so constructed that ink is transferred to the printing type (17, 18, 19) solely when the ink roller (31) is heated to a temperature above room temperature, that the ink roller (31) is located in a housing (24) surrounding it at least partly, which housing can be heated and which can be moved to and fro together with the ink roller (31) and that a driving device (36, 39) for moving the housing (24) supporting the ink roller (31) as well as a chain (41) setting the ink roller (31) in rotation are provided, which chain co-operates with a chain wheel (35) for rotating the ink roller (31) in the inoperative position of the housing (24) and which at the time of movement of the housing (24) carries out a relative movement with respect thereto.

2. Packaging machine according to Claim 1, characterised in that the housing (24) comprises a mandrel (32) for receiving the ink roller (31), which is mounted to rotate in the housing (24).

3. Packaging machine according to Claim 1 or 2, characterised in that when the housing (24) is moving, the chain (41 ) is stationary and thus brings about a rotation of the ink roller (31).

4. Packaging machine according to one of Claims 1 to 3, characterised in that a heating arrangement is provided for heating the printing type (17, 18, 19).

## Revendications

1. Machine d'emballage (1) destinée à emballer dans des emballages formés à partir d'une bande de matière (9), comprenant un dispositif d'impression (11) muni d'éléments imprimants (17, 18, 19) destinés à imprimer la bande de matière (9), et qui peuvent se déplacer en mouvement alternatif entre une posi- tiom de repos, qui se trouve à un certain écartement de la bande de matière (9), et une position de travail, un rouleau encreur (31 ) et un entraînement servant à déplacer le rouleau encreur (31 ) transversalement aux éléments imprimants (17, 18, 19) et à déposer de l'encre sur ces derniers, caractérisée en ce que le rouleau encreur (31) est de configuration telle que l'encre n'est cédée aux éléments imprimants (17, 18, 19) que lorsque le rouleau encreur (31) est chauffé à une température supérieure à la température ambiante, en ce que le rouleau encreur (31) est partiellement, qui peut être chauffé et qui peut se déplacer en mouvement alternatif conjointement avec le rouleau encreur (31 ), et en ce qu'il est prévu un dispositif d'entraînement (36, 39) servant à mouvoir le boîtier (24) qui porte le rouleau encreur (31 ), ainsi qu'une chaîne (41 ) qui met le rouleau encreur (31 ) en rotation et qui coopère avec une roue à chaîne (35) pour faire tourner le rouleau encreur (31 ) dans la position de repos du boîtier (24) et qui, lors du déplacement du boîtier (24), décrit un mouvement relatif par rapport à ce boîtier.

2. Machine d'emballage selon la revendication 1, caractérisée en ce que le boîtier (24) présente un axe (32) destiné à recevoir le rouleau encreur (31) et qui est monté rotatif dans le boîtier (24).

3. Machine d'emballage selon la revendication 1 ou 2, caractérisée en ce que la chaîne (41 ) est immobilisée lorsque le boîtier (24) est en mouvement et détermine de cette façon une rotation du rouleau encreur (31).

4. Machine d'emballage selon une des revendications 1 à 3, caractérisée en ce qu'il est prévu un chauffage pour chauffer les éléments imprimants (17, 18, 19). disposé dans le boîtier (24) qui l'entoure au moins
